# EUROPÄISCHE PATENTSCHRIFT

(11) **EP 0 309 707 B1**
(45) Veröffentlichungstag und Bekanntmachung des Hinweises auf die Patenterteilung: **21.11.1991**
(21) Anmeldenummer: 88113129.6
(22) Anmeldetag: 12.08.1988
(51) Int. Cl.: F41A 21/10

(54) **Einsteckwaffenrohr mit Verstelleinrichtung**
Insert barrel carrying a device for changing the position of the barrel
Tube de canon réducteur et dispositif pour ajuster la position du tube

(30) Priorität: 03.09.1987 DE 3729412
(43) Veröffentlichungstag der Anmeldung: 05.04.1989
(73) Patentinhaber: Mauser-Werke Oberndorf GmbH, D-78727 Oberndorf (DE)
(72) Erfinder: Bertiller, Roland, D-7230 Schramberg (DE); Maier, Roland, D-7213 Dunningen 3 (DE); Weisser, Harald, D-7238 Oberndorf-Beffend (DE)
(74) Vertreter: Hofmann, Gerhard, Dipl.-Ing. Patentassessor

(56) Entgegenhaltungen:
- DE-A- 2 011 001
- DE-C- 436 868
- FR-A- 2 314 024
- GB-A- 2 142 125
- US-A- 2 530 560
- US-A- 2 949 825
- US-A- 3 008 363
- US-A- 3 353 291
- US-A- 3 550 300
- US-A- 3 889 558

## Beschreibung

Die Erfindung betrifft eine Verstelleinrichtung des vorderen Einsteckrohrlagers eines Einsteckwaffenrohres nach dem Oberbegriff von Patentanspruch 1. Ein derartiges Einsteckwaffenrohrsystem ist z.B. aus der DE-A-2 011 001 bekannt.

Um den Richtschützen und den Kommandanten von Kampfpanzern für das Richten unter Kampfbedingungen zu trainieren, ist das Schießen aus der Kanone auf Übungsplätzen eine der unabdingbaren Forderungen. Um die Kosten bei einem weitgefächerten Richttraining zu senken, wird ein sogenanntes Trainingsgerät mit einem Kaliber eingesetzt, das geringer ist als das Kaliber des Waffenrohres der Panzerkanone. Für die Entwicklung eines solchen Einsteckwaffenrohres als Trainingsgerät ist es entscheidend, eine gültige Aussage über die Treffgenauigkeit zu erhalten. Denn es wäre psychologisch falsch, den Soldaten mit einem Gerät wesentlich schlechterer Treffgenauigkeit zu trainieren als es mit der Originalwaffe möglich ist. Deshalb muß das Einsteckwaffenrohr die Möglichkeit vorsehen, die Treffgenauigkeit bei unterschiedlicher Munition, wie Panzermunition und unterkalibriger Munition, auszugleichen. Würde man keine Vorkehrungen zur Verstellung des Einsteckwaffenrohres für eine Kampfpanzerkanone treffen, so würde ein anderer mittlerer Treffpunkt erreicht als er mit der normalen Kampfpanzer-Munition aus dem Kampfpanzer-Rohr erzielt wird. Die Gründe dafür sind Abweichungen in der Munitionsart, Durchhängung bzw. Krümmung der Waffenrohre, Herstellungstoleranzen und unterschiedliche Längen der beiden Waffenrohre. Um die unterschiedlichen Ablagen auf einen gemeinsamen mittleren Treffpunkt zu bringen, muß nun das Einsteckwaffenrohrsystem mit der jeweiligen Munition angeschossen und das Kanonensystem grundjustiert werden. Diese Arbeiten sind relativ zeitaufwendig und verursachen durch das jeweils erneute Anschießen hohe Munitionskosten und einen großen Verschleiß am Einsteckwaffenrohrsystem.

Aus der DE-B-12 06 759 ist eine Einschußvorrichtung für Übungswaffen bekannt geworden, bei welcher das vordere Ende des Einsteckwaffenrohres mit Hilfe einer Verstellvorrichtung geradlinig diametral verstellbar ist. Der vordere Teil des Einsteckwaffenrohres befindet sich zwischen zwei Exzentern, die ihrerseits in Öffnungen von drehbaren Scheiben gelagert sind. Um eine Verstellung des Einsteckwaffenrohres zu erzielen, müssen nach Lösen von Schrauben die Scheiben verdreht werden, wobei sie die Exzenter mitnehmen. Diese Verdrehung erfolgt bis zu einer Markierung auf einer vorgesehenen Skala. Durch die Drehung der Scheiben mit der diametralen Festklemmvorrichtung wird die Verstellbarkeit in den Radius der festgestellten Schußabweichung der Seelenachse des Einsteckwaffenrohres gebracht. Mit Hilfe der beiden Exzenter wird daraufhin das vordere Ende des Einsteckwaffenrohres geradlinig diametral verschoben, was durch eine Zahnung an den Exzentern möglich ist. Schließlich werden beide Exzenter gegen den Waffenlauf zur Anlage gebracht und die eingenommene Position durch Feststellen von Schrauben gesichert. Eine solche Vorrichtung zur Verstellung des Einsteckwaffenlaufes ist durch die vielen Bauteile relativ aufwendig und umständlich in der Justierung. Es sind immer mehrere nacheinander ablaufende Arbeitsgänge notwendig, um die gewünschte Position des vorderen Endes des Einsteckwaffenlaufes zu erreichen.

Durch die DE-A-2 011 001 ist ein kleinkalibriger Einstecklauf für Jagdflinten bekannt geworden, der eine leichte Korrektur der Treffpunktlage nach jeder Richtung hin gestattet. Zu diesem Zweck sind im Bereich der Waffenrohrmündung zwei ineinanderlaufende, axial unverschiebliche Exzenterbuchsen vorgesehen, deren relative Verdrehung zueinander eine Einstellung der Treffpunktlage des Einsteckwaffenrohres bewirkt. Über eine besondere Verstelleinrichtung für die Exzenterbuchsen ist in dieser Druckschrift nichts ausgesagt.

Nach der US-A-3,550,300 kann eine Verstellung von Waffenrohrenden durch geeignete Werkzeuge vorgenommen werden, ohne daß über solche geeigneten Werkzeuge nähere Angaben gemacht werden.

Die US-A-2,530,560 offenbart einen Sicherungsverschluß für Feuerwaffen, der aus einer Buchse besteht, die in ein Waffenrohr von der Verschlußseite eingebracht ist. Um diese Buchse über einen konzentrischen Stöpsel im Waffenrohr befestigen zu können, ist eine Montagevorrichtung vorgesehen, die aus zwei ineinanderlaufenden Hohlzylindern mit am freien Ende angebrachten Drehmitnahmeeinrichtungen für die Buchse und den Stöpsel gebildet ist. Die beiden Hohlzylinder sind durch Handhebel einzeln und relativ zueinander drehbar. Die Verstellbarkeit von Exzenterbuchsen eines Einsteckrohrlagers eines Einsteckwaffenrohres geht aus dieser Druckschrift nicht hervor.

Ausgehend von dem vorgenannten Stand der Technik ist es deshalb Aufgabe der Erfindung, eine Verstelleinrichtung der eingangs genannten Art zu schaffen, welches mit nur relativ wenig Bauteilen auskommt und eine einfache und schnelle Verstellung von Exzenterbuchsen eines Einsteckwaffenrohres erlaubt und dabei die Verstellung anzeigt und bewertet.

Diese Aufgabe wird erfindungsgemäß durch die Merkmale des Kennzeichenteils des einzigen Patentanspruches gelöst.

Mit diesen erfindungsgemäßen Merkmalen wird die Möglichkeit geschaffen, mit einfachen Mitteln und innerhalb kurzer Zeit das Trefferbild des Einsteckrohres mit dem Trefferbild der Panzerkanone zur Deckung zu bringen. Durch die zwei ineinanderlaufenden Exzenterbuchsen, die durch die Verstellvorrichtung zueinander verdreht werden können, kann ein erforderlicher Verstelldurchmesser flächig an jedem Punkt abgedeckt werden. Das Anfahren jedes einzelnen Punktes auf dem Verstelldurchmesser ist allein durch die relative Verdrehung der beiden Exzenterbuchsen zueinander geschaffen. Der jeweils notwendige Verstellwinkel wird dadurch erreicht, daß die beiden Handhebel bis zu einem Skalenwert gedreht werden, der den Ablagen des Einsteckwaffenrohres nach rechts oder links bzw. nach oben oder unten entspricht. Mit dieser Methode können gleichzeitig Munitionsabweichungen eliminiert werden. Während es bisher nur möglich war, das verstellbare Spannelement zu bedienen, wenn es sich in unmittelbarer Nähe der Mündung des Waffenrohres des Panzerfahrzeuges befand und somit eine optisch sichtbare Verstellung darstellt, kann durch die erfindungsgemäße Verstelleinrichtung auch dann das Tefferbild des Einsteckrohres verändert werden, wenn sich das vordere Rohrlager des Einsteckwaffenrohres in größerer Entfernung von der Mündung des Hauptrohres befindet.

In der Zeichnung ist ein Beispiel der Erfindung dargestellt.
Es zeigen:
- Fig. 1: ein Einsteckwaffenrohrsystem mit Verstelleinrichtung des vorderen Rohrlagers des Einsteckwaffenrohres, teilweise im Schnitt;
- Fig. 2: die Verstelleinrichtung für das vordere Einsteckrohrlager im Schnitt;
- Fij. 3: einen Schnitt durch die Verstelleinrichtung gemäß der Linie III-III in Fig. 2;
- Fig. 4: einen Schnitt durch die Verstelleinrichtung gemäß der Linie IV-IV in Fig. 2;
- Fig. 5: die Spannvorrichtung der Verstelleinrichtung im Schnitt gemäß der Linie V-V in Fig. 2;
- Fig. 6: die Skala für die Verstelleinrichtung mit Tabellenwerten.

In ein Waffenrohr 1 eines Panzerfahrzeuges ist ein Einsteckwaffenrohr 2 eingesetzt, welches durch ein vorderes und hinteres Einsteckrohrlager 3 und 4 in dem Waffenrohr 1 zentrisch gelagert ist.

Das Einsteckwaffenrohr 2 ist wesentlich kürzer als das Waffenrohr 1 des Panzerfahrzeuges, wodurch auch das vordere Einsteckrohrlager 3 nicht an der Mündung des Waffenrohres 1, sondern entsprechend von dieser Mündung entfernt im Waffenrohr 1 eingebaut ist. Die Entfernung kann beispielsweise durchaus zwei Meter betragen.

Da nun üblicherweise bei Kampfpanzern auch der vordere Teil des Einsteckwaffenrohres 2 fest zentriert ist, erfolgt zunächst immer eine optische Justierung des Hauptrohres, welches die Grundjustierung darstellt. Diese Grundjustierung läßt sich allerdings ohne erneutes Anschießen reproduzierbar nicht verstellen. Dies bedeutet, daß nach dem Schießen aus dem Einsteckwaffenrohr 1 das Hauptwaffenrohr des Kampfpanzers immer wieder mit der Hauptmunition angeschossen werden muß, damit der Kampfpanzer jederzeit kampfbereit ist. Dieses Verfahren ist nun sehr aufwendig, weshalb bei der Erfindung ein vorderes Einsteckrohrlager 3 gewählt ist, welches eine innere und eine äußere Exzenterbuchse 14 und 15 aufweist.

Diese beiden mit ihren Mantelflächen ineinanderlaufenden Exzenterbuchsen 14 und 15 sind durch eine Spannbuchse 16 mit außen angeordneter Spreizbuchse 17 auf dem Einsteckwaffenrohr 2 gehalten. Die Befestigung der Spannbuchse 16 erfolgt durch eine Spannschraube 18, die in eine Andrückscheibe eingreift. Zur axialen Sicherung der beiden Exzenterbuchsen 14 und 15 dient eine Ausgleichsbuchse 21, die sich an einem Bund 22 des Einsteckwaffenrohres 2 abstützt und gegen die Andrückscheibe ansteht. An der zur Mündung 23 des Einsteckwaffenrohres 2 gerichteten Stirnseite besitzen die Exzenterbuchsen Drehmitnahmeeinrichtungen in Form von Öffnungen 24, in die zur Verstellung durch Drehung eine Nase 25 der Verstelleinrichtung 26 eingreift.

Die Verstelleinrichtung gemäß Fig. 2 besitzt zwei ineinander angeordnete Rohre 27 und 28, die an ihrem hinteren Stirnende mit Drehmitnahmeeinrichtungen 29 und 30 ausgerüstet sind. Die beiden Rohre 27 und 28 besitzen an ihrem vorderen Stirnende jeweils eine Hülse 31 und 32. Auf die innere Hülse 31 für das innere Rohr 28 ist ein Ring 33 durch gleichmäßig am Umfang verteilte Stifte 34 in Bohrungen 35 gesichert, welcher einen Handhebel 36 aufweist. Die äußere Hülse 32 ist fest mit dem äußeren Rohr 27 verbunden und besitzt ebenfalls einen Ring 27, der wiederum durch gleichmäßig am Umfang verteilte Stifte 38 in Bohrungen 39 gehalten ist und einen zweiten Handhebel 40 aufweist. Mittels der beiden Handhebel 36 und 40 sind die Rohre 27 und 28 unabhängig voneinander in beide Drehrichtungen verdrehbar. Durch diese Verstelleinrichtung ist es trotz des von der Mündung des Waffenrohres 1 entfernt angeordneten Einsteckwaffenrohres 2 möglich, unabhängig von der Lage des vorderen Patronenlagers 3 im Waffenrohr 1 die beiden Exzenterbuchsen 14,15 nach Bedarf einzustellen.

Auf der Mantelfläche der Hülse 32 befindet sich ein Gehäuse 41, dessen vordere axiale Stegfläche 42 mit einer Skala 43 für die Winkelverstellung der Handhebel 36 und 40 versehen ist.

Die äußere Ringfläche 44 des Gehäuses 41 ist durch eine Spannschraube 45 zusammengehalten, welche in zwei sich gegenüberstehende Winkel 46 eingesetzt ist.

Die Skala 43 an der axialen Stirnfläche des Gehäuses 41 ist im Prinzip in Fig. 6 dargestellt. Während die obere Zeile 48 die Ablagen von dem mittleren Treffpunkt nach links oder rechts angeben, befinden sich in der linken Spalte 49 die Ablagen nach unten oder oben von der mittleren Treffpunktlage. Die rechte Spalte 50 zeigt in Blöcken jeweils untereinander die innere und die äußere Exzenterbuchse 14 und 15 des Einsteckwaffenrohres 2. Die mittlere Kreisfläche 47 zeigt beispielhaft jeweils die Werte in Winkelgraden für die Verstellung der Handhebel 36 und 40, um zu einer gewünschten Ablage zu kommen.

Die beiden Handhebel 36 und 40 sind jeweils um 360° verdrehbar. Mit ihnen sind sowohl die inneren und äußeren Rohre 27 und 28 als auch die mit ihnen in Wirkverbindung stehenden Exzenterbuchsen 14 und 15 verdrehbar. Wenn nun bei einem Schießen eine Ablage vom Soll festgestellt wird, so kann diese Ablage auf der Tabelle abgelesen werden. Wenn dieser Wert in der Tabelle in Fig. 6 beispielsweise in der Spalte 49 den Wert 0,5 tief und in der Zeile 48 den Wert 0,5 rechts aufweist, so ist in dem Feld 51 innerhalb der Kreisfläche 47 ablesbar, daß in diesem Beipiel sowohl die innere Exzenterbuchse 14 als auch die äußere Exzenterbuchse 15 jeweils um 270° verdreht werden müssen.

Das anhand dieser Tabellenwerte festgestellte Maß der Verdrehung erfolgt nun dadurch, daß über die Handhebel 36 und 40 die Exzenterbuchsen 14 und 15 unabhängig voneinander gedreht werden können. Da diese beiden Exzenterbuchsen im Prinzip zwei Kreise beschreiben, mit denen eine große Kreisfläche vollständig abgedeckt wird, kann der Rohrmittelpunkt auf jeden Punkt dieser Kreisfläche verstellt werden. Dadurch ist es möglich, daß der mittlere Treffpunkt verändert wird und daß bei einer vorgenommenen Verstellung das Einsteckwaffenrohr 2 grundsätzlich immer wieder in eine andere Richtung zielt.

Da mit dieser Verstelleinrichtung immer nur das Einsteckwaffenrohr 2 innerhalb des Waffenrohres 1 des Kampfpanzers verstellt wird, braucht das Waffenrohr 1 dieses Kampfpanzers nicht nachjustiert werden, wenn mit der Hauptmunition nach Ausbau des Einsteckwaffenrohres 2 geschossen werden soll. Der Kampfpanzer ist demzufolge ohne Veränderung der Grundjustierung jederzeit kampfbereit.

## Patentansprüche

1. Verstelleinrichtung (26) zur zueinander einzelnen relativen Verstellung von zwei radial ineinanderlaufenden, axial unverschieblichen Exzenterbuchsen (14,15) eines vorderen Einsteckrohrlagers eines Einsteckwaffenrohres (2),
dadurch gekennzeichnet,
daß zwei ineinanderliegende, unabhängig voneinander drehbare Hohlzylinder (27,28) mit an ihren freien Stirnende angebrachten Drehmitnahmeeinrichtungen (25,29,30) für die Exzenterbuchsen (14,15) vorgesehen sind, die an den gegenüberliegenden Stirnenden mit Handhebeln (36,40) ausgerüstet sind, welche radial an Ringen (33,37) befestigt sind, die durch gleichmäßig am Umfang verteilte Zylinderstifte (34,38) in Bohrungen (35,39) mit den zugewandten Enden der Hohlzylinder (27,28) fest verbunden sind, und daß im Bereich der Handhebel (36,40) mindestens eine stirnseitig einsehbare ortsfeste Skalenscheibe (43) vorgesehen ist, welche den jeweiligen Verstellwinkel der beiden Handhebel (36,40) anzeigt und diese Stellung in bezug auf die waagerechte und senkrechte Ablage vom gemeinsamen mittleren Treffpunkt des Einsteckwaffenrohres (2) tabellarisch bewertet.

## Claims

1. Adjustment apparatus (26) for the relative adjustment, individually with respect to one another, of two axially undisplaceable eccentric bushings (14, 15), running radially into one another, of a front insert barrel bearing of an insert weapon barrel (2), characterized in that two hollow cylinders (27, 28) which lie one inside the other and are rotatable independently of one another are provided with rotary entrainment devices (25, 29, 30) attached at their front face end for the eccentric bushings (14, 15), which are equipped at the opposite face ends with manual levers (36, 40) which are secured radially to rings (33, 37) which are firmly connected by cylindrical pins (34, 38) in bores (35, 39), the cylindrical pins being distributed uniformly on the periphery, to the near ends of the hollow cylinders (27, 28), and in that in the region of the manual levers (36, 40) at least one stationary indicating dial (43) is provided which may be observed from the end side and which indicates the respective angle of adjustment of the two manual levers (36, 40) and evaluates in tabular form this position in relation to the horizontal and vertical amount of deviation from the common midpoint of impact of the insert weapon barrel (2).

## Revendications

1. Dispositif de réglage (26) pour déplacer individuellement et relativement l'un par rapport à l'autre deux manchons excentriques (14, 15), placés radialement l'un à l'intérieur de l'autre et immobilisés axialement, d'un support avant de tube de conversion de calibre (2), caractérisé en ce que deux cylindres creux (27,28), situés l'un à l'intérieur de l'autre et pouvant tourner indépendamment l'un de l'autre, comportent, à leur extrémité frontale libre, des dispositifs d'entraînement en rotation (25, 29, 30) pour les manchons excentriques, qui sont équipés, à leurs extrémités frontales opposées, de manettes (36,40) fixées radialement sur des bagues (33,37), elles-mêmes fixées aux extrémités leur faisant face des cylindres creux (27,28), grâce à des goupilles cylindriques (34,38) réparties régulièrement à la périphérie dans des perçages (35, 39), et en ce que dans la zone des manettes (36,40) il est prévu au moins une abaque (43) fixe visible frontalement, qui indique la position angulaire de chacune des deux manettes (36,40) et évalue cette position, grâce à une table, par rapport à la position horizontale et verticale du point d'impact moyen commun du tube d'arme de conversion.
